# EUROPÄISCHE PATENTSCHRIFT

(11) **EP 1 860 916 B1**
(45) Veröffentlichungstag und Bekanntmachung des Hinweises auf die Patenterteilung: **29.06.2011**
(21) Anmeldenummer: 07107994.1
(22) Anmeldetag: 11.05.2007
(51) Int. Cl.: H04R 25/00

(54) **Hörvorrichtung mit wippenartigem Steller zum Ein/Ausschalten**
Hearing aid with a flip switch for turning on/off
Appareil auditif doté d'un dispositif de réglage de type balancier destiné à la mise sous/hors tension

(30) Priorität: 24.05.2006 DE 102006024412
(43) Veröffentlichungstag der Anmeldung: 28.11.2007
(73) Patentinhaber: Siemens Audiologische Technik GmbH, 91058 Erlangen (DE)
(72) Erfinder: Heerlein, Markus, 288408 Singapore (SG); Kasztelan, Thomas, 91058 Erlangen (DE); Koo, Wee Haw, 680294 Singapore (SG)
(74) Vertreter: Maier, Daniel Oliver

(56) Entgegenhaltungen:
- DE-A1- 3 913 789
- US-A1- 2001 040 973
- US-A1- 2003 155 218
- US-A1- 2004 163 940

## Beschreibung

Die vorliegende Erfindung betrifft eine Hörvorrichtung mit einem Ein/Ausschalter zum Ein- und Ausschalten der Hörvorrichtung und einen wippenartigen Steller zum manuellen Einstellen eines Parameters einer Signalverarbeitungseinheit der Hörvorrichtung durch Drücken aus einer Neutralposition in eine erste Stellposition oder eine zweite Stellposition. Als Hörvorrichtungen sind hier insbesondere Hörgeräte zu verstehen. Andere Hörvorrichtungen wie Headsets, Kopfhörer und dergleichen können aber auch von der Erfindung profitieren.

Hörgeräte verfügen in der Regel über einen Schalter, mit dem sie ein- und ausgeschaltet werden können. Typischerweise wird hierfür ein Druckschalter oder ein Kippschalter zur manuellen Betätigung verwendet.

An Hörgeräten ist außerdem vielfach ein Lautstärkesteller vorgesehen, mit dem die Verstärkung des Hörgeräts justierbar ist. Meist wird hierfür ein Stellrad zum kontinuierlichen Verändern der Verstärkung oder ein Impulsgeber zum schrittweisen Hoch- und Niederschalten der Verstärkung gewählt.

Grundsätzlich besteht bei jedem Hörgerät die Problematik, dass der Bauraum stark beschränkt ist. Damit steht auch sehr wenig Platz an der Hörgeräteoberfläche zur Verfügung, an dem Schalter und Steller angeordnet werden können. Es wird daher auf möglichst viele Schalter und Steller verzichtet oder die Schalter werden beispielsweise auf Fernbedienungen ausgelagert. Es ist jedoch nach wie vor vorteilhaft, gewisse Einstell- und Schaltmöglichkeiten direkt am Hörgerät zu haben.

Aus der Druckschrift US 2004/0163940 A1 ist ein Multifunktionsschalter für Hörinstrumente bekannt. Dieser Schalter ist als Kippschalter realisiert und weist drei verschiedene Schaltpositionen auf. Diese sind eine Ein-Position, eine Aus-Position und eine Momentan-Position. In der Momentan-Position können beispielsweise Betriebsprogramme geändert und die Lautstärke eingestellt werden.

Weiterhin offenbart die Druckschrift US 2003/0155218 A1 einen Drehschalter, der ebenfalls über eine Ein- und eine Aus-Position sowie eine Trigger-Position verfügt. Der Schalter springt automatisch von der Trigger-Position in die Ein-Position zurück.

Schließlich offenbart die Druckschrift US 2001/0040973 A1 ein Hörgerät, das seine Einschaltzeit überwacht. Abhängig von der Einschaltzeit wird eine geeignete Ausschaltzeit bestimmt. Zur Steuerung wird ein entsprechender elektronischer Zeitgeber verwendet.

Die Aufgabe der vorliegenden Erfindung besteht somit darin, für eine Hörvorrichtung einen möglichst kompakten Schalter bzw. Steller zur Verfügung zu stellen.

Schalter und Steller angeordnet werden können. Es wird daher auf möglichst viele Schalter und Steller verzichtet oder die Schalter werden beispielsweise auf Fernbedienungen ausgelagert. Es ist jedoch nach wie vor vorteilhaft, gewisse Einstell- und Schaltmöglichkeiten direkt am Hörgerät zu haben.

Die Aufgabe der vorliegenden Erfindung besteht somit darin, für eine Hörvorrichtung einen möglichst kompakten Schalter bzw. Steller zur Verfügung zu stellen.

Erfindungsgemäß wird diese Aufgabe gelöst durch eine Hörvorrichtung mit einem Ein/Ausschalter zum Ein- und Ausschalten der Hörvorrichtung und einem wippenartigen Steller zum manuellen Einstellen eines Parameters einer Signalverarbeitungseinheit der Hörvorrichtung durch Drücken aus einer Neutralposition in eine erste Stellposition oder eine zweite Stellposition, wobei der Ein/Ausschalter baulich in den wippenartigen Steller integriert ist und der wippenartigen Steller zum Ein- oder Ausschalten in eine zusätzliche Schaltposition drückbar ist.

In vorteilhafter Weise wird durch den wippenartigen Steller eine doppelte Funktionalität realisiert. Dies kann dadurch erreicht werden, dass, nicht nur in zwei Stellungen, sondern mindestens in eine dritte Stellung gedrückt werden kann.

Vorzugsweise sind die Positionen des Stellers in einer Drehrichtung wie folgt angeordnet: Schaltposition für AUS, erste Stellposition, Neutralposition und zweite Stellposition. Dies bedeutet, dass die Hörvorrichtung, insbesondere das Hörgerät, durch Überdrücken der ersten Stellposition ausgeschaltet werden kann.

Die oben genannten Stell- und Schaltpositionen können dadurch realisiert werden, dass an der Wippe des Stellers ein erstes Kontaktelement, ein zweites Kontaktelement und ein drittes Kontaktelement befestigt sind. Weiterhin sind an einer Basis des Stellers, an der die Wippe drehbeweglich gelagert ist, ein erstes Gegenkontaktelement, ein zweites Gegenkontaktelement und ein drittes Gegenkontaktelement angeordnet. Das erste Kontaktelement ist dann mit dem ersten Gegenkontaktelement in der Schaltposition AUS und in der ersten Stellposition, das dritte Kontaktelement mit dem dritten Gegenkontaktelement in der Neutralposition und das zweite Kontaktelement mit dem zweiten Gegenkontaktelement in der zweiten Stellposition in Kontakt. Damit ist ein üblicher Wippschalter nur zusätzlich mit einem weiteren Kontaktpaar auszustatten.

Das erste Gegenkontaktelement kann einen Rastabschnitt aufweisen, der mit dem Rastabschnitt des ersten Kontaktelements in der Schaltposition AUS verrastet. Auf diese Weise kann die erfindungsgemäße Wippschaltvorrichtung in eine stabile AUS-Position gebracht werden.

Ebenso kann das dritte Gegenkontaktelement einen Rastabschnitt aufweisen, der mit einem Rastabschnitt des dritten Kontaktelements in der Neutralposition verrastet. Durch diese Maßnahme kann die Wippe in einer stabilen Neutralposition gehalten werden, so dass sich beispielsweise die Lautstärke, wenn der Steller hierfür verwendet wird, nicht unbeabsichtigt verstellt.

Des Weiteren kann die erfindungsgemäße Hörvorrichtung eine Timereinrichtung aufweisen, mit der ein Auswertebeginn des Stellers nach einem Einschalten vorgebbar ist. Dies ist insbesondere dann notwendig, wenn ein Kontaktpaar nicht nur elektrische, sondern auch mechanische Funktionalität besitzt. Der elektrische Kontakt soll dann beispielsweise erst dann ausgewertet werden, wenn das Kontaktpaar aus einer Rastposition herausgedrückt ist.

Eine alternative Ausführungsform kann darin bestehen, dass die zusätzliche Schaltposition für ein Ausschalten der Hörvorrichtung durch Überdrücken der ersten Stellposition und eine noch weitere Schaltposition für ein Einschalten durch Überdrücken der zweiten Stellposition erreicht wird. Damit werden der Wippe neben der Neutralposition vier weitere Positionen zum Schalten und Stellen zugeordnet.

Die vorliegende Erfindung wird nun anhand der beigefügten Zeichnung näher erläutert, die eine perspektivische Ansicht eines erfindungsgemäßen, wippenartigen Stellers mit Mehrfachfunktionalität zeigt.

Die nachfolgend näher geschilderten Ausführungsformen stellen bevorzugte Ausführungsbeispiele der vorliegenden Erfindung dar.

Die in der FIG wiedergegebene Wippe 1 ist an einer Welle 2 drehbar gelagert. Die Wippe 1 ist dadurch gegenüber einer Basis oder Leiterplatte 3 in der Lage, Wippbewegungen auszuführen. Am einen Ende der Wippe befindet sich ein erstes Kontaktelement 4 und an dem gegenüberliegenden Ende der Wippe 1 ein zweites Kontaktelement 5. Auf der Leiterplatte 3 ist dem ersten Kontaktelement 4 ein erstes Gegenkontaktelement 6 und dem zweiten Kontaktelement 5 der Wippe 1 ein zweites Gegenkontaktelement 7 zugeordnet. Sämtliche Kontaktelemente sind aus Metallbändern gefertigt und besitzen jeweils eine spezifische Biegeform. Das freie Ende der Kontaktelemente 4, 5 der Wippe 1 besitzt jeweils L-förmige Gestalt und ist insgesamt etwas nach außen, d. h. von der Welle 2 weg, gebogen. Dadurch ergibt sich für das Kontaktelement 4 eine nach außen weisende Spitze 41 und ebenso für das zweite Kontaktelement 5 eine nach außen weisende Spitze 51.

Die beiden Gegenkontaktelemente 6 und 7 ragen im Wesentlichen von der Leiterplatte 3 senkrecht nach oben zu den jeweiligen Kontaktelementen 4, 5. Die freien Enden der beiden Gegenkontaktelemente 6, 7 sind nach außen, d. h. von der Welle 2 weg, gebogen. Beim Niederdrücken der Wippe 1 auf der in der FIG linken Seite gerät damit das erste Kontaktelement 4 mit seiner Spitze 41 oder seinem äußersten freien Ende mit dem gebogenen freien Ende des ersten Kontaktelements 6 in Berührung.

In gleicher Weise gerät das zweite Kontaktelement 5 mit seiner Spitze 51 oder seinem äußersten freien Ende beim Niederdrücken der Wippe 1 auf der rechten Seite mit dem gebogenen freien Ende des zweiten Gegenkontaktelements 7 in Berührung. Damit kann beispielsweise durch Niederdrücken der linken Seite der Wippe 1 die Lautstärke reduziert werden, wie dies in der FIG durch den Pfeil VC- (Volume control) angedeutet ist.

In dem Abschnitt zwischen dem gebogenen Ende und dem anderen an der Leiterplatte 3 befestigten Ende besitzt das erste Gegenkontaktelement 6 eine Kerbe 61, die mit der Spitze 41 des ersten Kontaktelements 4 der Wippe 1 zusammenwirken kann. Wenn nämlich die Wippe 1 auf der linken Seite nach der Berührung des ersten Kontaktelements 4 mit dem ersten Gegenkontaktelement 6 weiter nach unten gedrückt wird, verrastet die Spitze 41 in der Kerbe 61. Dies ist in der FIG mit dem Pfeil OFF dargestellt. In dieser weit nach links gekippten Position der Wippe 1 ist ein Kontaktpaar zum An- und Ausschalten der Hörvorrichtung geöffnet. Dieses Kontaktpaar besteht aus einem dritten Kontaktelement 8, das an der Unterseite der Wippe 1 auf der gleichen Wippenseite wie das zweite Kontaktelement 5 angeordnet ist. Diesem dritten Kontaktelement 8 sind auf der Leiterplattenseite zwei dritte Gegenkontaktelemente 9, 10 zugeordnet. Beide Gegenkontaktelemente 9, 10 stehen sich in axialer Richtung der Welle 2 gegenüber und besitzen an ihrer zugewandten Seite ein federndes, L-förmiges Ende jeweils mit einer Spitze 91 und 101.

Die dritten Kontakt- und Gegenkontaktelemente 8, 9 dienen zum An- und Ausschalten der Hörvorrichtung. In der in der FIG dargestellten Neutralposition der Wippe 1 berühren die dritten Gegenkontaktelemente 9 und 10 das dritte Kontaktelement 8. Demzufolge ist die Hörvorrichtung eingeschaltet. Ist die Wippe 1 hingegen aus der VC--Stellung in die OFF-Stellung überdrückt, so dass die Spitze 41 in die Kerbe 61 einrastet, so ist das dritte Kontaktelement 8 von den beiden dritten Gegenkontaktelementen 9 und 10 gelöst, so dass die Hörvorrichtung ausgeschaltet ist.

Wird die Wippe 1 in der OFF-Stellung rechts nach unten gedrückt, löst sich die Spitze 41 aus der Kerbe 61 und das dritte Kontaktelement 8 gerät mit den beiden dritten Gegenkontaktelementen 9, 10 in Berührung, so dass die Hörvorrichtung gemäß dem Pfeil ON eingeschaltet wird.

Beim weiteren Kippen der Wippe 1 im Uhrzeigersinn bleibt der Kontakt zwischen dem dritten Kontaktelement 8 und den beiden dritten Gegenkontaktelementen 9 und 10 bestehen. Beim Drehen der Wippe 1 nach dem Anschalten um einen bestimmten Winkel im Uhrzeigersinn verlässt das erste Kontaktelement 4 das erste Gegenkontaktelement 6, so dass keine Lautstärkereduzierung (VC-) mehr erfolgt. Die Wippe 1 befindet sich dann in einer Neutralposition N, in der das zweite Kontaktelement 5 mit dem zweiten Gegenkontaktelement 7 auch nicht in Berührung ist, aber der Kontakt zwischen dem dritten Kontaktelement 8 und den dritten Gegenkontaktelementen 9, 10 weiterhin besteht. Um die Wippe stabil in dieser Neutralposition N zu halten, besitzt das dritte Kontaktelement 8 ebenfalls eine oder mehrere nicht dargestellte Kerben, in die die Spitzen 91 und 101 der Gegenkontaktelemente 9, 10 einrasten. Wird die Wippe 1 aus der Neutralposition N gekippt, so biegen sich die freien Enden der Gegenkontaktelemente 9 und 10.

Wird die Wippe 1 aus der Neutralposition N rechts nach unten gedrückt, so dass sie sich weiter im Uhrzeigersinn dreht, so bleibt der Kontakt zwischen dem dritten Kontaktelement 8 und den beiden Gegenkontaktelementen 9 und 10 weiterhin bestehen. Zusätzlich berührt nun das zweite Kontaktelement 5 das zweite Gegenkontaktelement 7, so dass entsprechend dem Pfeil VC+ die Lautstärke der Hörvorrichtung erhöht wird. Der Rastmechanismus der dritten Kontakt- bzw. Gegenkontaktelemente 8, 9, 10 zieht die Wippe 1 wieder in die Neutralposition zurück.

Anstelle des Rastmechanismus der dritten Kontakt- bzw. Gegenkontaktelemente 8, 9, 10 können an der Wippe 1 auch eigene Federn vorgesehen sein, die die Wippe 1 in der Neutralposition halten.

Eine weitere Ausführungsform der vorliegenden Erfindung besteht darin, dass die Wippe beim Überdrücken der VC--Stellung mit ihrem ersten Kontaktelement 4 einen Kontakt auf der Leiterplatte 3 berührt, wodurch ein Ausschaltimpuls ausgelöst wird. Auf der anderen Seite besitzt die Leiterplatte 3 dort einen Kontakt, wo das zweite Kontaktelement 5 beim Niederdrücken der Wippe auf der rechten Seite die Leiterplatte 3 berührt. Bei der Berührung kann dort ein Einschaltimpuls ausgelöst werden.

Eine zusätzliche Funktionalität der Wippe kann dadurch erreicht werden, dass sie Teil eines so genannten "Flapcover", d. h. eines Deckels für eine Programmierbuchse der Hörvorrichtung oder die Flapcover selbst ist. Auf diese Wiese kann die Fläche, die für die Programmierbuchse zur Verfügung gestellt werden muss, gleichzeitig für Schalter- und Stellerfunktionen verwendet werden.

Durch die Reduzierung der Schalter bzw. Steller an der Gehäuseoberfläche lässt sich die Hörvorrichtung bzw. das Hörgerät besser gegen Spritzwasser schützen. Außerdem führt eine Reduzierung der Schalter zu einem vereinfachten Design des Gehäuses und neben der Einsparung eines separaten Tasters zu einer ergonomischeren Bedienung. Nicht zuletzt können durch die Mehrfachfunktionalität des erfindungsgemäßen Stellers kleinere Hörvorrichtungen und Hörgeräte gebaut werden.

## Patentansprüche

1. Hörvorrichtung mit
- einem Ein/Ausschalter zum Ein- und Ausschalten der Hörvorrichtung und
- einem wippenartigen Steller zum manuellen Einstellen eines Parameters einer Signalverarbeitungseinheit der Hörvorrichtung durch Drücken aus einer Neutralposition (N) in eine erste Stellposition oder eine zweite Stellposition,
**dadurch gekennzeichnet, dass**
- der Ein/Ausschalter baulich in den wippenartigen Steller integriert ist und
- der wippenartigen Steller zum Ein- oder Ausschalten in eine zusätzliche Schaltposition drückbar ist.

2. Hörvorrichtung nach Anspruch 1, wobei die Positionen des Stellers in einer Drehrichtung wie folgt angeordnet sind: Schaltposition für AUS, erste Stellposition, Neutralposition (N) und zweite Stellposition.

3. Hörvorrichtung nach Anspruch 2, wobei an der Wippe (1) des Stellers ein erstes Kontaktelement (4), ein zweites Kontaktelement (5) und ein drittes Kontaktelement (8) befestigt sind, und an einer Basis (3) des Stellers, gegenüber der die Wippe (1) bewegbar ist, ein erstes Gegenkontaktelement (6), ein zweites Gegenkontaktelement (7) und ein drittes Gegenkontaktelement (9, 10) angeordnet sind, wobei das erste Kontaktelement (4) mit dem ersten Gegenkontaktelement (6) in der Schaltposition AUS und in der ersten Stellposition, das dritte Kontaktelement (8) mit dem dritten Gegenkontaktelement (9, 10) in der Neutralposition (N) und das zweite Kontaktelement (5) mit dem zweiten Gegenkontaktelement (7) in der zweiten Stellposition in Kontakt ist.

4. Hörvorrichtung nach Anspruch 3, wobei das erste Gegenkontaktelement (6) einen Rastabschnitt (61) aufweist, der mit einem Rastabschnitt (41) des ersten Kontaktelements (4) in der Schaltposition AUS verrastet.

5. Hörvorrichtung nach Anspruch 3 oder 4, wobei das dritte Gegenkontaktelement (9, 10) einen Rastabschnitt (91, 101) aufweist, der mit einem Rastabschnitt des dritten Kontaktelements (8) in der Neutralposition (N) verrastet.

6. Hörvorrichtung nach einem der vorhergehenden Ansprüche, die eine Timereinrichtung aufweist, mit der ein Auswertebeginn des Stellers nach einem Einschalten vorgebbar ist.

7. Hörvorrichtung nach Anspruch 1 oder 2, wobei die zusätzliche Schaltposition für ein Ausschalten der Hörvorrichtung durch Überdrücken der ersten Stellposition und eine weitere Schaltposition für ein Einschalten durch Überdrücken der zweiten Stellposition erreicht wird.

8. Hörvorrichtung nach einem der vorhergehenden Ansprüche, wobei der wippenartige Steller gleichzeitig als Deckel oder als Teil eines Deckels für eine Programmierbuchse der Hörvorrichtung dient.

## Claims

1. Hearing apparatus having
- an on/off switch for switching the hearing apparatus on/off and
- a rocker-like actuator for manually adjusting a parameter of a signal processing unit in the hearing apparatus by pressing from a neutral position (N) into a first adjustment position or a second adjustment position,
**characterised in that**
- the on/off switch is integrated into the rocker-like actuator in terms of design and
- the rocker-like actuator can be pushed into an additional switching position for switching on or off.

2. Hearing apparatus according to claim 1, with the positions of the actuator being arranged in a direction of rotation as follows: switching position for OFF, first adjustment position, neutral position (N) and second adjustment position.

3. Hearing apparatus according to claim 2, with a first contact element (4), a second contact element (5) and a third contact element (8) being fastened to the rocker (1) of the actuator, and a first counter contact element (6), a second counter contact element (7) and a third counter contact element (9, 10) being arranged on the base (3) of the actuator, relative to which the rocker (1) can be moved, with the first contact element (4) being in contact with the first counter contact element (6) in the switching position OFF and in the first adjustment position, the third contact element (8) being in contact with the third counter contact element (9, 10) in the neutral position (N) and the second contact element (5) being in contact with the second counter contact element (7) in the second adjustment position.

4. Hearing apparatus according to claim 3, with the first counter contact element (6) comprising a locking section (61) which locks with a locking section (41) of the first contact element (4) in the switching position OFF.

5. Hearing apparatus according to claim 3 or 4, with the third counter contact element (9, 10) comprising a locking section (91, 101), which locks with a locking section of the third contact element (8) in the neutral position (N).

6. Hearing apparatus according to one of the preceding claims, which comprises a timer facility, with which a start of evaluation of the actuator can be predetermined after switching on.

7. Hearing apparatus according to claim 1 or 2, with the additional switching position for switching off the hearing apparatus being achieved by pressing beyond the first adjustment position and a further switching position for switching- on being achieved by pressing beyond the second adjustment position.

8. Hearing apparatus according to one of the preceding claims, with the rocker-like actuator simultaneously being used as a cover or a part of a cover for a programming socket of the hearing apparatus.

## Revendications

1. Prothèse auditive comprenant
- un connecteur/déconnecteur pour connecter et déconnecter la prothèse auditive et
- un régleur du type à bascule pour régler manuellement un paramètre d'une unité de traitement du signal de la prothèse auditive en passant par poussée d'une position ( N ) neutre à une première position de réglage ou à une deuxième position de réglage,
**caractérisée en ce que**
- le connecteur/déconnecteur est intégré par construction dans le régleur de type à bascule et
- le régleur de type à bascule peut, pour la connexion ou la déconnexion, être poussé dans une position supplémentaire de commutation.

2. Prothèse auditive suivant la revendication 1, dans laquelle les positions du régleur sont disposées de la manière suivante dans un sens de rotation :
position de commutation pour la déconnexion, première position de réglage, position ( N ) neutre et deuxième position de réglage.

3. Prothèse auditive suivant la revendication 2, dans laquelle sur la bascule ( 1 ) du régleur ( 1 ) sont fixés un premier élément ( 4 ) de contact, un deuxième élément ( 5 ) de contact et un troisième élément ( 8 ) de contact, et sur une embase ( 3 ) du régleur par rapport à laquelle la bascule ( 1 ) est mobile sont disposés un premier élément ( 6 ) de contact antagoniste, un deuxième élément ( 7 ) de contact antagoniste et un troisième élément ( 9, 10 ) de contact antagoniste, le premier élément ( 4 ) de contact venant en contact avec le premier élément ( 6 ) de contact antagoniste dans la position de commutation déconnectée et dans la première position de réglage, le troisième élément ( 8 ) de contact venant en contact avec le troisième élément ( 9, 10 ) de contact antagoniste dans la position ( N ) neutre et le deuxième élément ( 5 ) de contact venant en contact avec le deuxième élément ( 7 ) de contact antagoniste dans la deuxième position de réglage.

4. Prothèse auditive suivant la revendication 3, dans laquelle le premier élément ( 6 ) de contact antagoniste comporte une section ( 61 ) d'encliquetage, qui s'encliquète avec une section ( 41 ) d'encliquetage du premier élément ( 4 ) de contact dans la position de commutation déconnectée.

5. Prothèse auditive suivant la revendication 3 ou 4, dans laquelle le troisième élément ( 9, 10 ) de contact antagoniste comporte une section ( 91, 101 ) d'encliquetage, qui s'encliquète avec une section d'encliquetage du troisième élément ( 8 ) de contact dans la position ( N ) neutre.

6. Prothèse auditive suivant l'une des revendications précédentes, qui comporte un dispositif de minuterie, par lequel un début d'exploitation du régleur peut être prescrit après une connexion.

7. Prothèse auditive suivant la revendication 1 ou 2, dans laquelle la position supplémentaire de commutation pour une déconnexion de la prothèse auditive est obtenue en passant par poussée dans la première position de réglage et une autre position de commutation est obtenue pour la connexion en passant par poussée dans la deuxième position de réglage.

8. Prothèse auditive suivant l'une des revendications précédentes, dans laquelle le régleur de type à bascule sert en même temps de couvercle ou de partie d'un couvercle d'une boîte de programmation de la prothèse auditive.
